# EUROPÄISCHE PATENTSCHRIFT

(11) **EP 1 435 414 B1**
(45) Veröffentlichungstag und Bekanntmachung des Hinweises auf die Patenterteilung: **28.08.2013**
(21) Anmeldenummer: 03029836.8
(22) Anmeldetag: 24.12.2003
(51) Int. Cl.: E03C 1/06

(54) **Sanitärhalterung**
Sanitary support
Support sanitaire

(30) Priorität: 03.01.2003 DE 10300536
(43) Veröffentlichungstag der Anmeldung: 07.07.2004
(73) Patentinhaber: Hansgrohe SE, 77761 Schiltach (DE)
(72) Erfinder: Gross, Jürgen, 77790 Steinach (DE)
(74) Vertreter: Schöndorf, Jürgen

(56) Entgegenhaltungen:
- DE-B- 1 222 446
- US-A- 4 654 900
- US-A- 5 321 860

## Beschreibung

Die Erfindung geht aus von einer Anordnung zur Anbringung einer I n-stallationseinheit an einer Wand oder dergleichen.

Installationseinheiten dienen dazu, Sanitäreinrichtungen so anzubringen, dass eine optisch ansprechende Oberfläche geschaffen wird. Die Anschlüsse mit der Hausinstallation sollen dabei hinter der Installationseinheit untergebracht sein, also zwischen der Wand und der Installationseinheit. Die Verbindungen müssen während der Montage der Installationseinheit hergestellt werden.

Es ist bereits eine Sanitärhalterung bekannt (EP 607981), bei der ein Bügel an der Wand angebracht wird. In den von der Wand abragenden Teil des Bügels wird dann eine Klammer, die an der Rückseite der Installationseinheit befestigt ist, eingehängt. Diese zentriert sich selbst.

Eine ähnliche Art der Anbringung einer Duschkombination an einer Wand ist aus DE-U 20023104 bekannt. Auch hier dient diese Anbringung dazu, die Duschkombination in ihrer endgültigen Position an der Wand zu haltern

Ebenfalls bekannt ist eine Brauseanordnung mit einer äußeren Abdeckung (US 5321860), die mithilfe von Scharnieren an ihrer einen Längskante an einer Wand befestigt ist. Die der Wand zugeordneten Scharnierschenkel weisen Langlöcher auf, so dass die gesamte Einheit nach vorne gezogen und aufgeklappt werden kann. Die Scharnierachse verläuft senkrecht.

Die Auslegeschrift DE-B-1 222 446 bescreibt eine Installationseinheit mit Befestigungsanordnung gemäβ dem Oberbegriff von Anspruch 1.

Der Erfindung liegt die Aufgabe zu Grunde, eine Möglichkeit zur Anbringung einer Installationseinheit zu schaffen, bei der die Montage erleichtert wird.

Zur Lösung dieser Aufgabe schlägt die Erfindung eine Kombination aus einer Befestigungsanordnung und einer Installationseinheit mit den im Anspruch 1 genannten Merkmalen vor. Weiterbildungen der Erfindung sind Gegenstand von Unteransprüchen.

Die im Anspruch erwähnten Haltemittel werden an der Wand angebracht. Die Eingriffsmittel sind an der Installationseinheit angebracht. In der ersten Position weist die Installationseinheit eine Stellung auf, die den Zugang zu ihrer Rückseite so weit noch ermöglicht, dass eine Verbindung zwischen der Hausinstallation und den Wasserführungen und/oder sonstigen Führungen der Installationseinheit hergestellt werden können. Der Installateur hängt also zunächst die Installationseinheit so in die Haltemittel ein, dass diese in der ersten, der Zugriffsposition, angeordnet sind. Dann stellt er die Verbindung mit der Hausinstallation her. Anschließend wird die Installationseinheit so verändert, dass die Eingriffsmittel in die zweite Position gelangen. Diese zweite Position, die eine bestimmte Verbindung zwischen den Eingriffsmitteln und den Haltemitteln darstellt, ist die endgültige Gebrauchsposition

Die Haltemittel und/oder die Eingriffsmittel können so gestaltet werden, dass es nur eines geringen Aufwandes bedarf, um die Installationseinheit von der ersten in die zweite Position zu bringen. Dies kann auch so gestaltet werden, dass die Möglichkeit eines Lösens der Installationseinheit von den Haltemitteln erschwert oder verhindert wird.

In Weiterbildung der Erfindung kann vorgesehen sein, dass die Installationseinheit in den Haltemitteln in den mindestens zwei Positionen ausschließlich durch ihr Gewicht gehalten wird. Insbesondere kann vorgesehen sein, dass die Installationseinheit in die Haltemittel eingehängt werden kann.

Um den Zugriff auf die hinter der Installationseinheit angeordneten Anschlussteile zu ermöglichen, ist vorgesehen, dass der Übergang zwischen den beiden Positionen durch eine Verschwenkung oder Verkippung der Installationseinheit verwirklicht wird.

Im einfachsten Fall kann eine Verschwenkung um eine horizontale Achse erfolgen. Es ist aber ebenfalls möglich, dass zusätzlich oder ausschließlich auch noch eine Verkippung um eine vertikale Achse erfolgt, so dass insgesamt eine Verkippung um eine schräge Achse verwirklicht wird.

Es ist erfindungsgemäß vorgesehen, dass sich die Installationseinheit mindestens in der Zugriffsposition im Bereich ihres unteren Endes an der Wand abstützt oder an sie anlehnt. Dies kann dazu dienen, die Zugriffsposition zu definieren, ohne dass zusätzliche weitere Haltemittel vorgesehen werden müssen. Die Abstützung kann dabei an einer sowieso vorhandenen Stelle der Installationseinheit erfolgen. Es ist aber ebenfalls möglich, dass an der Installationseinheit eine spezielle Abstützstelle vorgesehen wird, die in der Gebrauchsposition dann mit Vorteil weder sichtbar noch wirksam ist.

Eine Möglichkeit, wie die mindestens beiden Positionen definiert werden können, besteht darin, dass die Haltemittel mindestens zwei unterschiedlich ausgebildete und/oder unterschiedlich positionierte Aufnahmen für ein Element des Eingriffsmittels aufweist.

Es ist ebenfalls möglich und liegt im Rahmen der Erfindung, dass die Eingriffsmittel mindestens zwei Elemente zum Eingriff in eine Aufnahme der Haltemittel aufweisen.

Selbstverständlich sind auch Kombinationen dieser beiden zuletzt erwähnten Ausbildungen möglich.

Es wurde bereits erwähnt, dass die Gebrauchsposition diejenige Position der Installationseinheit ist, die sie ihn endgültig montiertem Zustand einnimmt. Es kann nun erfindungsgemäß in Weiterbildung vorgesehen sein, dass die Anordnung eine zusätzliche Halteeinrichtung zur Sicherung der Installationseinheit in der Gebrauchsposition aufweist. Dies kann beispielsweise eine einfache Schraube sein, oder auch eine Verriegelung, die nur dafür sorgt, dass die Installationseinheit nicht zufällig oder unachtsam aus der Gebrauchsposition entfernt wird.

Beispielsweise können die Haltemittel mindestens einen von der Wand abragenden Arm aufweisen, der eine von oben her offene Kerbe aufweist. In diese Kerbe kann dann ein Element der Eingriffsmittel eingreifen, wobei natürlich das eingreifende Element und die Kerbe so aufeinander abgestimmt sind, dass ein solches Eingreifen möglich ist.

Die Eingriffsmittel können beispielsweise eine quer, insbesondere horizontal, verlaufende Stange aufweisen. Diese Stange kann dann direkt in eine entsprechende Aufnahme der Haltemittel eingreifen.

Die Eingriffsmittel können ebenfalls eine quer verlaufende nach unten mindestens teilweise freie gegebenenfalls umgebogene Blechkante aufweisen, die auch dazu dienen kann, in die entsprechende Aufnahme der Haltemittel einzugreifen.

Weitere Merkmale, Einzelheiten und Vorzüge der Erfindung ergeben sich aus den Patentansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: eine Seitenansicht einer Installationseinheit in der Zugriffsposition;
- Figur 2: die Seitenansicht der Installationseinheit in der Gebrauchsposition;
- Figur 3: in vergrößertem Maßstab eine Detaildarstellung der Halterung entsprechend Figur 1;
- Figur 4: eine der Figur 3 entsprechende Darstellung der Gebrauchsposition;
- Figur 5: eine Seitenansicht der Haltemittel;
- Figur 6: eine Draufsicht auf die Haltemittel der Figur 5;
- Figur 7: eine der Figur 6 entsprechende Darstellung bei einer zweiten Ausführungsform;
- Figur 8: eine der Figur 7 entsprechende Darstellung einer nochmals weiteren Ausführungsform der Haltemittel.

Figur 1 zeigt in Seitenansicht eine Säule 1, die einer Wand oder dergleichen entsprechen kann. An der Vorderseite 2 dieser Wand beziehungsweise Säule 1 ist ein Anschluss 3 für eine Wasserführung vorgesehen. Vor der Wand ist eine Installationseinheit 4 provisorisch befestigt, und zwar in einer Position, in der die Rückseite 5 der Installationseinheit 4 im oberen und mittleren Bereich noch frei zugänglich ist. Zur Befestigung der Installationseinheit 4 dient ein Haltemittel 6, das an einer Säule 1 befestigt ist, und ein Eingriffsmittel 7, das im unteren Bereich der Installationseinheit 4 an dieser angebracht ist. Die Installationseinheit 4, die fabrikmäßig zusammengebaut ist, enthält eine Kopfbrause 8, im unteren Bereich einige Seitenbrausen 9, ein durch ein Betätigungselement 10 bedienbares Mischventil, einen Thermostaten 11 und einen nicht dargestellten Anschluss für einen zu einer Handbrause 12 führenden Brauseschlauch. Die Versorgung dieser verschiedenen Einrichtungen mit Wasser geschieht über einen oder zwei Schläuche 13, deren Enden bei Anlieferung der Installationseinheit frei sind.

In der dargestellten Position können diese Schläuche 13 dann mit dem Anschluss 3 verbunden werden. Der Anschluss 3 liegt an einer Stelle, wo der Abstand zwischen der Rückseite 5 der Installationseinheit 4 und der Vorderseite 2 der Säule 1 ausreichend groß ist, so dass ein Monteur hier mit dem entsprechenden Werkzeug ohne große Schwierigkeiten angreifen kann. In dieser Position lehnt sich das untere Ende der Installationseinheit 4 an der Vorderseite 2 der Säule 1 an.

Sobald die Anschlussverbindung hergestellt ist, kann die Installationseinheit 4 in die in Figur 2 dargestellte Gebrauchsposition bewegt werden. Dabei greift ein an der Vorderseite 2 der Säule 1 angebrachter Sicherungsansatz 14 in eine entsprechende Öffnung der Installationseinheit 4 ein. Dies ist in Figur 2 dargestellt. Hier greifen die Eingriffsmittel 7 in eine zweite Kerbe 15 der Haltemittel 6 ein. Der Sicherungsansatz 14 kann dann durch eine gegebenenfalls durch die Installationseinheit 4 hindurch geführte Schraube gesichert werden.

Die Sicherung kann auch durch einen Keil, einen Riegel oder eine Schnappverbindung vorgenommen werden. Dies kann auch so gestaltet werden, dass die Sicherung von vorne her nicht sichtbar ist.

Einzelheiten des Eingriffs zwischen den Eingriffsmitteln 7 und den Haltemitteln 6 werden in den folgenden Figuren dargestellt.

Zunächst zu Figur 5 und 6. Die Haltemittel 6 weisen im dargestellten Ausführungsbeispiel eine Platte 18 auf, die an der Säule 1 oder der Wand angeschraubt wird. Von der Vorderseite der Platte 18 aus ragt ein mit der Platte 18 verbundener Arm 19 rechtwinklig nach vorne. Dieser Arm 19 weist zwei von seiner Oberseite 20 ausgehende Kerben 15, 17 auf. Diese Kerben haben die gleiche Form, aber einen unterschiedlichen Abstand von der Vorderseite der Halteplatte 18. Die Kerben 15, 17 sind in ihrem unteren Bereich halbkreisförmig begrenzt, weisen oberhalb des Halbkreises zwei parallele Seitenwände auf und sind zur Oberseite 20 des Arms 19 hin divergierend ausgebildet. Da der Arm 19 eine gewisse Breite aufweist, verlaufen die Seitenwände der Kerben 15, 17 in der Draufsicht der Figur 6 parallel zueinander und parallel zu der Vorderfläche der Wandplatte 18.

Um die Installationseinheit in die Zugriffsposition zu bringen, wird diese hoch gehoben und so über den Wandarm 19 geschoben, dass die in Figur 3 zu sehende Querstange 21 in die Kerbe 17 gelangt, die von der Wandplatte 18 den größeren Abstand aufweist. Der Durchmesser der Querstange 21 ist etwas kleiner als die Breite der Kerbe 17. Dann lässt man die Installationseinheit 4 los, so dass sie sich durch ihr eigenes Gewicht gehalten in die in Figur 1 dargestellte Position bewegt.

Nach Fertigstellung der Installation wird die Installationseinheit 4 etwas angehoben und nach hinten geschoben, so dass die Querstange 21 in die andere Kerbe 15 gelangt. Auch dort wird die Installationseinheit 4 durch ihr eigenes Gewicht festgelegt. Sie verläuft nun mit ihrer Rückfläche direkt vor der Wand beziehungsweise Stange 1. Nun kann noch, wie dies weiter oben angedeutet wurde, die Sicherung durch Anschrauben an dem Ansatz 14 erfolgen. Damit nimmt die Installationseinheit ihre Gebrauchsposition ein, siehe Figur 4.

Bei der dargestellten und beschriebenen Art der Haltemittel, siehe Figur 5 und 6, erfolgt zwischen den beiden Positionen eine Verschwenkung der Installationseinheit 4 um eine horizontale Achse im Bereich des unteren Endes der Isolationseinheit 4. Es ist jedoch auch möglich, dass in die Installationseinheit um eine schräg verlaufende Achsen verschwenkt wird, so dass sich eine Bewegung ergibt, die aus einer Verschwenkung und Verkippung zusammengesetzt ist. Man kann dies auch ein seitliches Abkippen nennen. Hierzu könnte das Haltemittel 16 so ausgebildet sein, wie dies in Figur 7 vereinfacht dargestellt ist. Die erste Kerbe 15 des Wandarms 29 ist genauso wie bei der Ausführungsform der Figur 5 und 6. Zwischen dieser Kerbe 15 und der weiter von der Wand weg mit ihnen Kerbe 27 macht der Arm und 29 einen Krieg, der auch gebogen sein kann. Die vordere Kerbe 27, die die Zugriffsposition definiert, verläuft schräg. Wenn die Stange 21 jetzt in die vordere Kerbe 27 eingehängt wird, ist die Installationseinheit so verkippt als auch verschwenkt.

Der Zugriff auf ihre Rückseite kann von einer Seite her besonders günstig erfolgen.

Eine ähnliche Möglichkeit wird durch das Haltemittel 26 der Figur 8 erreicht. Hier sind zwei Wandarme 39 vorhanden, die jeweils eine erste Kerbe 15 im Bereich der Platte 18 aufweisen, während die anderen Kerben 37, die näher zum freien Ende der Arme 39 liegen, jetzt nicht mehr den gleichen Abstand zur Platte 18 aufweisen. Die beiden Kerben 37 verlaufen schräg, ähnlich wie die Kerbe 27 der Ausführungsform nach Figur 7, liegen aber weiterhin auf einer Linie. Auch mit dieser Art des Haltemittels 26 kann eine Verkippung um eine schräge Achse erfolgen.

## Patentansprüche

1. Kombination aus Befestigungsanordnung und Installationseinheit (4) zur Befestigung an einer Wand (1) oder dergleichen, mit
1.1 einem an der Wand (1) anbringbaren Haltemittel (6, 16, 26),
1.2 einem an der Installationseinheit (4) angebrachten Eingriffsmittel (7) zur Verbindung mit dem Haltemittel (6, 16, 26),
1.3 wobei die Verbindung zwischen dem Eingriffsmittel (7) und den Haltemitteln (6, 16, 26) mindestens zwei mögliche Positionen aufweist,
1.3.1 in deren einer der Zugriff auf die Wand hinter der Installationseinheit (4) mindestens teilweise möglich ist und
1.3.2 deren andere Position die Gebrauchsposition der Installationseinheit (4) bildet,
**dadurch gekennzeichnet, dass**
1.4 die Bewegung der Installationseinheit (4) zwischen den mindestens zwei Positionen eine Verschwenkung um eine horizontale Achse oder eine Verkippung um eine schräg verlaufende Achse ist und
1.5 sich die Installationseinheit (4) mindestens in der Zugriffsposition im Bereich ihres unteren Endes an die Wand (1) anlehnt oder an ihr abstützt.

2. Kombination nach Anspruch 1, bei der die Installationseinheit (4) in dem Haltemittel (6, 16, 26) in den mindestens zwei Positionen durch ihr Gewicht gehalten wird.

3. Kombination nach Anspruch 1 oder 2, bei der die Installationseinheit (4) in das Haltemittel (6, 16,26) eingehängt werden kann.

4. Kombination nach einem der vorhergehenden Ansprüche, bei der das Haltemittel (6, 16, 26) mindestens zwei Aufnahmen für ein Element des Eingriffsmittels (7) aufweist.

5. Kombination nach einem der vorhergehenden Ansprüche, bei der das Eingriffsmittel (7) mindestens zwei Elemente zum Eingriff in eine Aufnahme des Haltemittels (6, 16, 26) aufweist.

6. Kombination nach einem der vorhergehenden Ansprüche, mit einer zusätzlichen Halteeinrichtung zur Sicherung der Installationseinheit (4) in ihrer Gebrauchsposition.

7. Kombination nach einem der vorhergehenden Ansprüche, bei der das Haltemittel (6, 16, 26) einen von der Wandfläche abragenden Arm (19, 29, 39) mit mindestens einer von dessen Oberseite ausgehender Kerbe (15, 17) aufweist.

8. Kombination nach einem der vorhergehenden Ansprüche, bei der das Eingriffsmittel (7) eine quer verlaufende Stange (21) aufweist.

9. Kombination nach einem der vorhergehenden Ansprüche, bei der das Eingriffsmittel eine quer verlaufende nach unten mindestens teilweise umgreifbare bzw. freie Kante aufweist.

## Claims

1. Combination of fastening arrangement and installation unit (4) for fastening to a wall (1) or the like, comprising
1.1 a holding means (6, 16, 26) attachable to the wall (1),
1.2 an engaging means (7) attached to the installation unit (4) for connection to the holding means (6, 16, 26),
1.3 where the connection between the engaging means (7) and the holding means (6, 16, 26) has at least two possible positions, 1.3.1 in one of which the access to the wall behind the installation unit (4) is at least partially possible and
1.3.2 the other position of which forms the position of use of the installation unit (4),
**characterized in that**
1.4 the movement of the installation unit (4) between the at least two positions is a pivotal one about a horizontal axis or a tilting one about an oblique axis and
1.5 the installation unit (4) rests against the wall (1) or is supported by it at least in the access position in the area of its lower end.

2. Combination according to Claim 1, in which the installation unit (4) is held in the holding means (6, 16, 26) in the at least two positions by its weight.

3. Combination according to Claim 1 or 2, in which the installation unit (4) can be suspended from the holding means (6, 16, 26).

4. Combination according to any one of the preceding claims, in which the holding means (6, 16, 26) has at least two receptacles for an element of the engaging means (7).

5. Combination according to any one of the preceding claims, in which the engaging means (7) has at least two elements for engagement in a receptacle of the holding means (6, 16, 26).

6. Combination according to any one of the preceding claims, comprising an additional holding device for securing the installation unit (4) in its position of use.

7. Combination according to any one of the preceding claims, in which the holding means (6, 16, 26) has an arm (19, 29, 39) protruding from the wall surface with at least one notch (15, 17) extending from its upper side.

8. Combination according to any one of the preceding claims, in which the engaging means (7) has a transverse bar (21).

9. Combination according to any one of the preceding claims, in which the engaging means has a transverse edge which is free or at least partially grippable.

## Revendications

1. Combinaison d'un système de fixation et d'un bloc sanitaire (4) pour fixation à un mur (1) ou à un élément similaire, comprenant
1.1 un moyen de maintien (6, 16, 26) pouvant être fixé au mur (1),
1.2 un moyen de prise (7) fixé au bloc sanitaire (4) et destiné à établir la liaison avec le moyen de maintien (6, 16, 26),
1.3 sachant que la liaison entre le moyen de prise (7) et le moyen de maintien (6, 16, 26) présente au moins deux positions possibles,
1.3.1 dans l'une desquelles l'accès au mur derrière le bloc sanitaire (4) est possible au moins en partie et
1.3.2 l'autre position constitue la position d'utilisation du bloc sanitaire (4),
**caractérisée en ce que**
1.4 le mouvement du bloc sanitaire (4) entre les au moins deux positions est un pivotement autour d'un axe horizontal ou un basculement autour d'un axe oblique et
1.5 qu'au moins dans la position d'accès, le bloc sanitaire (4) s'adosse au mur (1) ou s'appuie contre lui dans la zone de son extrémité inférieure.

2. Combinaison selon la revendication 1, dans laquelle le bloc sanitaire (4) est maintenu par son poids dans le moyen de maintien (6, 16, 26) dans les au moins deux positions.

3. Combinaison selon la revendication 1 ou 2, dans laquelle le bloc sanitaire (4) peut être accroché dans le moyen de maintien (6, 16, 26).

4. Combinaison selon l'une des revendications précédentes, dans laquelle le moyen de maintien (6, 16, 26) présente au moins deux logements pour un élément du moyen de prise (7).

5. Combinaison selon l'une des revendications précédentes, dans laquelle le moyen de prise (7) présente au moins deux éléments destinés à s'engager dans un logement du moyen de maintien (6, 16, 26).

6. Combinaison selon l'une des revendications précédentes, avec un dispositif de maintien supplémentaire destiné à assurer le bloc sanitaire (4) dans sa position d'utilisation.

7. Combinaison selon l'une des revendications précédentes, dans laquelle le moyen de maintien (6, 16, 26) présente un bras (19, 29, 39) faisant saillie sur la surface du mur, avec au moins une encoche (15, 17) partant de sa partie supérieure.

8. Combinaison selon l'une des revendications précédentes, dans laquelle le moyen de prise (7) présente une barre transversale (21).

9. Combinaison selon l'une des revendications précédentes, dans laquelle le moyen de prise présente un bord pouvant être saisi par le bas au moins partiellement et/ou libre s'étendant dans le sens transversal.
